# EUROPÄISCHE PATENTSCHRIFT

(11) **EP 0 146 063 B1**
(45) Veröffentlichungstag und Bekanntmachung des Hinweises auf die Patenterteilung: **25.01.1989**
(21) Anmeldenummer: 84114625.1
(22) Anmeldetag: 01.12.1984
(51) Int. Cl.: B65D 85/56, B65D 75/36

(54) **Blisterpackungen fuer teilbare Tabletten**
Blister packages for divisible tablets
Emballages en forme de coquilles pour tablettes divisibles

(30) Priorität: 08.12.1983 DE 3344393
(43) Veröffentlichungstag der Anmeldung: 26.06.1985
(73) Patentinhaber: HOECHST AKTIENGESELLSCHAFT, 65926 Frankfurt am Main (DE)
(72) Erfinder: Perthes, Dieter, D-6000 Frankfurt/Main 60 (DE)

(56) Entgegenhaltungen:
- EP-A- 0 084 119
- EP-A- 0 148 118
- DE-A- 1 486 408

## Beschreibung

Für feste Arzneimittelzubereitungen haben sich sogenannte Blisterverpackungen durchgesetzt, bei denen die Tabletten oder Kapseln einzeln in Vertiefungen einer Folie liegen, die Vertiefungen mit einer weiteren Folie abgedeckt sind und die Tabletten oder Kapseln einzeln durch Durchdrücken durch die Verschlußfolie entnommen werden können.

Weiterhin haben teilbare Tabletten Anklang gefunden, bei denen durch eine Kerbe oder dgl. die Dosierung des Arzneimittels gezielt verringert werden kann. Werden solche teilbaren Tabletten in Blisterpackungen untergebracht, so ergibt sich das Problem, wo die Tablettenreste sicher aufbewahrt werden sollen, falls nur eine Teildosis eingenommen wird. Das Zurücklegen des Tablettenrestes in die Vertiefung der Verpackungsfolie ist unbefriedigend, da das Medikament nicht gegen Herausfallen oder Verunreinigungen geschützt ist. Eine Versiegelung mit einem Klebestreifen ist zwar möglich, aber recht umständlich, da zunächst die Durchdrückfolie wieder über die Vertiefung gebreitet werden muß, um einen Kontakt mit dem Kleber soweit wie möglich zu verhindern. Für ältere oder behinderte Patienten ist dieses Vorgehen nicht praktikabel.

Die EP-A-0 084 119 zeigt in Figur 17 eine Tablettenpackung, bei der die Tabletten in Vertiefungen einer Folie liegen, die durch jeder Vertiefung zugeordnete aus der Folie gebildete Deckel einrastend verschlossen sind. Die DE-A-1 486 408 offenbart eine ähnliche Packung, wobei jedoch nur ein Deckel mit mehreren Rastelementen entsprechend der Anzahl der Vertiefungen vorgesehen ist.

Die Erfindung bezieht sich dagegen auf eine Blisterpackung der eingangs genannten Art für teilbare Tabletten, die dadurch gekennzeichnet ist, daß eine offene Vertiefung mit einem Deckel wiederverschließbar ist. Bevorzugte Ausgestaltungen dieser Erfindung werden im folgenden näher erläutert.

Bei einer Ausgestaltung der Erfindung ist der Deckel konisch bzw. keilförmig verjüngt, so daß er durch Reibung und/oder Verformung der zu verschließenden Vertiefung sicher haftet. Alternativ oder zusätzlich kann eine oder beide der beim Schließen in Kontakt gelangenden Flächen durch aufrauhen bzw. Anbringen von Noppen, Wellenlinien oder dergleichen das Schließen verbessern. Bei einer besonders vorteilhaften Ausgestaltung der Erfindung sind Deckel und Vertiefung nach dem Nut- und Federprinzip verbunden, wobei also beispielsweise um die Vertiefung ein Doppelwulst angeordnet ist, der die Nut ergibt, in die ein einfacher Wulst am Deckel als Feder eingreift. Diese Verbindungselemente, Nut und Feder, können als separate Elemente auf den Blisterstreifen und Deckel aufgebracht und damit verklebt oder verschweißt sein. Besonders vorteilhaft sind sie jedoch aus dem Streifen- und Deckelmaterial selbst herausgearbeitet, beispielsweise durch Prägung oder besonders vorteilhaft durch Tiefziehen.

Vorteilhaft werden die Verbindungselemente zwischen Deckel und Vertiefung rund um die gesamte Vertiefung ausgestaltet, da hierdurch ein luft- und wasserdichter Abschluß gewährleistet ist. Die die Nut und Feder verbindenden Verschlußelemente können - wie bei den Teilen eines Druckknopfs - außen wulstartig ausgestaltet sein und innen eine entsprechende Vertiefung (Rille) aufweisen.

Eine weitere bevorzugte Ausgestaltung der Erfindung ist darin zu sehen, daß der Deckel mit dem Blisterstreifen fest verbunden ist. Hierdurch wird vermieden, daß der Deckel verloren geht. Die Verbindung zwischen Blisterstreifen und Deckel kann durch ein oder mehrere Bänder bzw. Streifen hergestellt sein, wobei zweckmäßig Blisterstreifen, Deckel und Verbindungselement aus einem Stück bestehen, also beispielsweise Segmente zwischen Blisterstreifen und Deckel ausgestanzt sind, so daß ein mehr oder weniger breiter Streifen (bzw. mehrere Streifen) als Verbindungselement übrig bleibt. In einer weiteren vorteilhaften Ausgestaltung der Erfindung ist der Deckel mit dem Blisterstreifen gelenkartig, beispielsweise durch einen Falz, verbunden, so daß bei der Drehung um dieses Gelenk bzw. im Falz der Deckel über die zu schließende Vertiefung kommt und durch Andrücken leicht fixiert werden kann.

In einer weiteren bevorzugten Ausgestaltung der Erfindung befindet sich am Deckel eine Lasche, die das Öffnen erleichtert. Diese Lasche kann auch zur Fixierung des Deckels dienen, indem sie beispielsweise durch eine Schlaufe gezogen oder nach dem Nut- und Feder- bzw. Druckknopfprinzip am Streifen befestigt werden kann.

Die zu verschließende Vertiefung kann mit einer Tablette gefüllt werden; es kann aber auch eine eigene Vertiefung als Tablettenrestspeicher vorgesehen sein. In diesem Falle würde also beispielsweise ein Streifen mit 11 Vertiefungen nur mit 10 Tabletten gefüllt, wobei zweckmäßig eine Vertiefung am Ende des Blisterstreifens frei bleibt, an die dann der Deckel angrenzt.

Bei der erfindungsgemäßen Ausführungsform mit einer Lasche am Deckel einerseits und einer eigenen Vertiefung (als Tablettenrestespeicher) andererseits kann diese Vertiefung - oder auch vorteilhaft nur deren Verschluß, also vorzugsweise die Nut bzw. Feder - auch so ausgestaltet werden, daß die vom Gelenk bzw. Falz abgewandte Längsseite mehr oder weniger spitz zulaufend ausgestaltet ist. Dementsprechend zeigt die "Spitze" beim Deckel in Richtung der Lasche. Diese Ausgestaltung hat den Vorteil, daß beim Anziehen der Lasche der verschlossene Speicher bzw. sein Verschluß leichter - zunächst an der "Spitze" - zu öffnen ist, wodurch ein ruckartiges Öffnen leichter vermieden werden kann.

Besonders bevorzugt sind die erfindungsgemäßen Blisterverpackungen für mehrfach teilbare Tabletten, insbesondere für mehrfach teilbare Oblongtabletten. In einer bevorzugten Ausgestaltung der Erfindung werden die Vertiefungen im Blisterstreifen so ausgestaltet, daß diese Oblongtabletten hochkant stehen.

Figur 1 zeigt in der Aufsicht das Endstück eines Blisterstreifens (1), dessen endständige Vertiefung (2) von Anfang an unverschlossen ist, während die übrigen Vertiefungen (3) ursprünglich alle mit der Deckfolie (4) verschlossen waren, von der letzten jedoch die Deckfolie (4) abgezogen ist. Um die Vertiefung (2) ist ein ringförmiger Doppelwulst (5) angeordnet; in die dadurch gebildete Nut greift der Wulst (6) ein, wenn der Deckel (7) um den Falz (8) gedreht wird. Die Lasche (9) erleichtert das Öffnen des verschlossenen Tablettenspeichers. (10) stellt eine mehrfach teilbare Tablette mit Kerben (11) dar. (12) ist eine Perforationslinie, die das streifenweise Abziehen der Deckfolie (4) erleichtert, wenn eine ursprünglich mit einer Tablette gefüllte Vertiefung als Restespeicher dienen soll. Es wird so vermieden, daß Reste der Deckfolie das Verschließen mit dem Deckel erschweren. Die Perforationslinie (12) kann auch durch beide Folien, also Grundfolie und Deckfolie (4), gehen (nicht in den Figuren dargestellt) und ermöglicht dann das "Vereinzeln" der abgepackten Tabletten oder Kapseln.

Figur 2 zeigt einen Querschnitt durch die Blisterverpackung gemäß Figur 1.

## Patentansprüche

1. Blisterpacking für teilbare Tabletten bei der die Tabletten einzeln in Vertiefungen einer Folie liegen, die einer weiteren Folie abgedeckt sind und wobei die Tabletten einzeln durch Durchdrücken durch diese Verschlußfolie entnommen werden können, gekennzeichnet durch einn einzign Deckel (7), mit dem eine einzige geöffnete Vertiefung (2) verschließbar ist.

2. Packung nach Anspruch 1, dadurch gekennzeichnet, daß der Deckel (7) nach dem Nut- und Federprinzip schließt.

3. Packung nach Anspruch 2, dadurch gekennzeichnet, daß Nut (5) und Feder (6) aus dem Material des Steifens (1) und Deckels (7) herausgearbeitet sind.

4. Packung nach Anspruch 1 bis 3, dadurch gekennzeichnet, daß der Deckel (7) rund um die Vertiefung (2) abschließt.

5. Packung nach Anspruch 1 bis 4, dadurch gekennzeichnet, daß der Deckel (7) mit dem Blisterstreifen (1) verbunden ist.

6. Packung nach Anspruch 5, dadurch gekennzeichnet, daß die Verbindung durch ein Gelenk bzw. einen Falz (8) beweglich ist.

7. Packung nach Anspruch 1 bis 6, dadurch gekennzeichnet, daß der Deckel (7) eine Lasche (9) enthält.

8. Packung nach Anspruch 5 bis 7, dadurch gekennzeichnet, daß der Deckel (7) am Ende des Blisterstreifens (1) angebracht ist und in die letzte, benachbarte Vertiefung (2) eingreift.

9. Packung nach Anspruch 8, dadurch gekenzeichnet, daß die vom Falz (8) abgewandte Längsseite des Verschlusses der letzten Vertiefung (2) spitz zuläuft.

## Claims

1. A blister package for divisible tablets, in which the tablets lie individually in the depression of a film, which are covered by another film, it being possible to remove the tablets individually by pressing them through this sealing film, wherein the package has a single cover (7) with which an opened depression (2) can be sealed.

2. A package as claimed in claim 1, in which the cover (7) closes by the groove and tongue principle.

3. A package as claimed in claim 2, in which the groove (5) and tongue (6) are worked from the material of the strip (1) and cover (7).

4. A package as claimed in any one of claims 1 to 3, in which the cover (7) closes around the circumference of the depression (2).

5. A package as claimed in any one of claims 1 to 4, in which the cover (7) is connected to the blister strip (1).

6. A package according to claim 5, in which the connection is movable due to a hinge or a ridge-fold (8).

7. A package as claimed in any one of claims 1 to 6, in which the cover (7) has a tab (9).

8. A package as claimed in any one of claims 5 to 7, in which the cover (7) is fitted to the end of the blister strip (1) and engages in the last adjacent depression (2).

9. A package as claimed in claim 8, in which the longitudinal side of the seal of the last depression (2) facing away from the ridge-fold (8) runs to a point.

## Revendications

1. Emballage en blister pour tablettes divisibles, dans lequel les tablettes sont disposées individuellement dans des renfoncements d'une feuille et sont recouverts par une autre feuille, et dans lequel les tablettes peuvent être retirées individuellement par refoulement à travers cette feuille de fermeture, caractérisé par un couvercle unique (7) permettant de fermer un seul renfoncement ouvert (2).

2. Emballage selon la revendication 1, caractérisé en ce que le couvercle (7) se ferme selon le principe de l'assemblage à rainure et languette.

3. Emballage selon la revendication 2, caractérisé en ce que la rainure (5) et la languette (6) sont formés par façonnage à partir du matériau de la bande (1) et du couvercle (7).

4. Emballage selon les revendications 1 à 3, caractérisé en ce que le couvercle (7) se ferme en rond autour du renfoncement (2).

5. Emballage selon les revendications 1 à 4, caractérisé en ce que le couvercle (7) est relié à la bande de blister (1).

6. Emballage selon la revendication 5, caractérisé en ce que la liaison est mobile grâce à une articulation ou un repli (8).

7. Emballage selon les revendications 1 à 6, caractérisé en ce que le couvercle (7) comprend une patte (9).

8. Emballage selon les revendications 5 à 7, caractérisé en ce que le couvercle (7) est disposé à l'extrémité de la bande de blister (1) et s'engage dans le dernier renfoncement voisin (2).

9. Emballage selon la revendication 8, caractérisé en ce que le côté longitudinal, tourné à l'opposé du repli (8), du dispositif de fermeture du dernier renfoncement (2) converge en pointe.
